# FASCICULE DE BREVET EUROPEEN

(11) **EP 0 942 254 B1**
(45) Date de publication et mention de la délivrance du brevet: **16.10.2002**
(21) Numéro de dépôt: 99400589.0
(22) Date de dépôt: 11.03.1999
(51) Int. Cl.: F41F 3/10

(54) **Dispositif de lancement d'un projectile à partir d'un tube lanceur immergé**
Vorrichtung zum Abschuss eines Projektils aus einem Torpedorohr
Device for launching a projectile from a submarine launching tube

(30) Priorité: 12.03.1998 FR 9803042
(43) Date de publication de la demande: 15.09.1999
(73) Titulaire: ETAT FRANCAIS Représenté par le délégué général pour l'armement, F-00460 Armées (FR)
(72) Inventeur: Gullo, Léonardo, 16710 Saint-Yrieix (FR); Jean, Patrick, 16000 Angouleme (FR)

(56) Documents cités:
- DE-A- 3 333 614
- DE-A- 3 346 074
- FR-A- 2 724 448
- US-A- 5 085 122

## Description

L'invention concerne un dispositif de lancement d'un projectile à partir d'un tube lanceur immergé, notamment à bord d'un sous-marin.

Un tube lanceur est muni classiquement d'une porte avant située dans la charpente avant au delà de la cloison avant résistante du sous-marin, que l'on ouvre pour le lancement ou la "chasse" d'un projectile, et d'une porte arrière dite "de culasse".

On connaît déjà des dispositifs de lancement d'amies tactiques sur sous-marin mettant en oeuvre des turbopompes.

De tels dispositifs comprennent, oûtre le tube lanceur et un système associé de remplissage et de vidange du tube lanceur, un dispositif de turbopompe entraîné par une turbine à air comprimé, qui refoule l'eau prise dans un circuit d'entrée d'eau vers un caisson de lancement débouchant dans le tube lanceur via une porte annulaire d'entrée d'eau. L'air comprimé actionne la turbine accouplée à une pompe extérieure à la coque résistante, qui met en mouvement à l'intérieur d'un cylindre l'eau afin de l'amener dans le caisson de lancement, créant ainsi une surpression par rapport à la pression d'immersion. Cette différence de pression est alors utilisée après ouverture de la porte annulaire d'entrée d'eau pour créer à l'arrière du projectile l'effet piston désiré utile à son éjection.

Le fonctionnement d'une telle turbopompe associée à un tube lanceur nécessite une entrée d'eau amont intégrée dans la charpente avant du sous-marin, ce qui rend plus complexe l'architecture de la charpente avant et peut être source d'indiscrétions.

Une turbopompe est classiquement associée à un groupe de deux ou trois tubes lanceurs, ce qui réduit les capacités de défense en cas de défaillance de la turbopompe.

Le circuit d'entrée d'eau et le caisson de lancement d'une turbopompe sont encombrants et ce d'autant plus si le sous-marin comprend plusieurs groupes de tubes lanceurs car dans ce cas, plusieurs turbopompes et leurs circuits de fonctionnement associés sont nécessaires.

De plus, l'opération de filoguidage d'une torpille est compliquée par la présence du circuit de fonctionnement de la turbopompe. Dans le cas du lancement simultané de deux projectiles filoguidés par deux tubes lanceurs différents associés à une même turbopompe, une coordination rigoureuse des manoeuvres est exigée, la fermeture de la porte d'entrée d'eau du tube lanceur lançant le premier projectile devant être réalisée avant le lancement de la deuxième, indépendamment de la fermeture de la porte avant du tube lanceur, ce qui nécessite une cinématique dissociée pour l'ouverture, la fermeture, le verrouillage des portes avant et des portes d'entrée d'eau.

De plus, l'intégration des turbopompes sur sous-marin par montage autoclave est complexe et implique une modification importante du dispositif, ainsi que des contraintes sur l'architecture de la charpente avant.

On connait d'autres dispositifs de lancement de projectiless à bord de sous-marins, utilisant des pistons d'eau tels que ceux décrits par le brevet US 5 099 745, mais ils présentent les mêmes inconvénients que les dispositifs mettant en oeuvre des turbopompes.

Le brevet DE-A-33 33 614 divulgue un dispositif d'éjection sous-marin pour des charges d'un tube lanceur soumis à une pression d'eau, utilisant un piston muni de tiges d'actionnement, qui utilise une énergie motrice hydraulique pour actionner ces tiges de commande. Le dispositif de ce brevet se compose de deux tubes, l'un intérieur au contact de la charge, l'autre extérieur concentrique au premier. Les deux tubes sont fermés à l'avant par une même porte étanche pivotante lors du lancement de la charge. Seul le tube intérieur est fermé à l'arrière par une porte permettant le chargement. Les tiges d'actionnement occupent l'espace annulaire compris entre ces deux tubes et sont actionnées hydrauliquement.

Le brevet FR 2 701 102 décrit un dispositif autonome de lancement d'objet en milieu sous-marin, qui utilise aussi des moyens de chasse par vérins. Ce dispositif est non rechargeable par l'arrière contrairement au brevet DE-A-33 33 614.

On connaît aussi des dispositifs de lancement de projectiles à partir de tubes lanceurs, tels que des refouloirs pneumatiques mais ils présentent un encombrement important supérieur à celui des turbopompes dans le sens longitudinal puisqu'ils nécessitent une surlongueur de tube lanceur de l'ordre de 400 à 500 mm. Malgré leurs performances relativement limitées du fait de l'immersion, ils ont permis depuis trente ans le lancement de projectiles dans tout le domaine d'immersion des sous-marins. L'aspect pénalisant de ce type de dispositif est qu'ils occasionnent des contraintes d'interface avec le projectile.

Le brevet FR 2 724 448 divulgue un dispositif d'éjection d'un projectile à partir d'un tube lanceur résistant à la pression d'immersion muni d'une porte avant que l'on ouvre à l'éjection du projectile et d'une porte arrière pour le chargement du projectile, comportant un tube intérieur au tube lanceur résistant fermé par la porte arrière, le tube intérieur étant ouvert à ses deux extrémités et abritant le projectile à éjecter, et une pompe ou pompe-hélice associée à une génératrice réalisant une circulation d'eau à gros débit de l'avant vers l'arrière du tube lanceur dans l'espace annulaire compris entre le tube lanceur résistant et le tube intérieur, associés à des moyens de maintien du tube intérieur dans le tube lanceur résistant.

La génératrice peut être intégrée à la porte arrière du tube lanceur.

D'autres moyens sont capables de réaliser une circulation d'eau à gros débit de l'avant vers l'arrière du tube lanceur dans l'espace annulaire compris entre le tube lanceur résistant et le tube intérieur : un piston hydraulique annulaire long en interface avec le tube résistant, qui se déploie sous l'action d'un circuit de lancement à air comprimé basse pression, ou bien un piston hydraulique annulaire court qui se déploie sous l'action d'un circuit de lancement à air comprimé sous pression supérieure à la pression d'immersion. Le piston hydraulique annulaire court a cependant une sensibilité à la pression d'immersion.

Quelque soit le moyen qui réalise la circulation d'eau à gros débit, ce dispositif utilise une énergie motrice hydraulique et nécessite des débits moteurs importants pour l'éjection des projectiles en un temps très bref qui peut être inférieur à 1 seconde. De plus, l'utilisation de pistons hydrauliques annulaires actionnés sous l'effet d'air comprimé impose de résoudre d'autres problèmes techniques, tels que le stockage de masses d'air à haute pression, la nécessité de plusieurs étages de détente pour respecter les règles de sécurité, le givrage éventuel des canalisations, et la récupération des gaz détendus. Un autre inconvénient concerne le bruit qui est généré lors de la détente des gaz ; de plus, une perte d'étanchéité pneumatique rendrait le sous-marin détectable.

L'invention a pour but de proposer un dispositif d'éjection d'un projectile à partir d'un tube lanceur immergé utilisant un piston hydraulique, notamment à bord d'un sous-marin, ne présentant pas les inconvénients des dispositifs connus et ci-dessus décrits, et qui s'affranchisse des problèmes de débits moteurs importants nécessaires au mouvement des tiges de commande, compte tenu du fait que le temps d'éjection du projectile doit être très bref.

L'invention a donc pour objet un dispositif de lancement d'un projectile à partir d'un tube lanceur résistant à la pression d'immersion muni d'une porte avant que l'on ouvre à l'éjection du projectile et d'une porte arrière pour le chargement du projectile, comportant un tube intérieur au tube lanceur résistant fermé par la porte arrière , le tube intérieur étant ouvert à ses deux extrêmités et abritant le projectile à éjecter, et de diamètre interne sensiblement égal à celui de la partie cylindrique du projectile, des moyens de maintien du tube intérieur dans le tube lanceur résistant, et un piston annulaire qui réalise une circulation d'eau de l'avant vers l'arrière du tube résistant pour l'éjection du projectile, caractérisé en ce que le piston annulaire est actionnable par au moins deux vérins sous l'effet de ressorts, vérins et ressorts étant disposés en couronne entre le tube lanceur et le tube intérieur, pour un déplacement relativement lent du piston.

Dans un autre mode de réalisation, le tube intérieur présente une excroissance sur sa longueur pour la fixation de dispositifs de verrouillage du projectile.

Préférentiellement, la section du piston annulaire est proportionnelle à la section du projectile avec un rapport strictement supérieur à 1.

Le dispositif selon l'invention permet de régler la vitesse de déplacement des ressorts en régulant le débit des vérins, et de la diminuer en jouant sur le rapport des sections. Il en résulte une plus grande discrétion acoustique.

Les moyens de maintien du tube intérieur dans le tube lanceur résistant peuvent être constitués par des structures transversales présentant des ouies de passage pour l'eau. Ces structures sont dites "à secteurs". Elles peuvent être associées à des structures longitudinales.

Les ressorts sont en traction ou compression dans la position armée du piston.

L'amortissement du piston annulaire est préférentiellement réalisé grâce aux vérins.

Le dispositif de lancement selon l'invention permet aussi le lancement de projectiles à autodémarrage.

D'autres caractéristiques et avantages de la présente invention apparaitront à la lecture de la description suivante de quelques modes de réalisation préférentiels, donnés à titre illustratif et non limitatif, et des figures annexées, parmi lesquelles :
- la figure 1 représente un mode de réalisation du dispositif de lancement d'un projectile selon l'invention avec un tube intérieur de structure cylindrique;
- la figure 2 représente la structure du piston annulaire pour l'autodémarrage;
- la figure 3 représente la structure du tube intérieur pour l'autodémarrage;
- la figure 4 représente la structure du tube lanceur pour l'autodémarrage;
- la figure 5 représente une autre variante de la structure du piston annulaire pour l'autodémarrage;
- la figure 6 représente un mode de réalisation du dispositif de lancement d'un projectile selon l'invention avec un tube intérieur de structure cylindrique présentant une excroissance sur sa longueur.

La figure 1 représente un tube lanceur incorporé à un sous-marin. Le tube lanceur est muni classiquement d'une porte-avant 8, devant s'ouvrir pour le lancement d'un projectile 10, par exemple d'une torpille filoguidée, et d'une porte arrière 9.

Le tube lanceur comprend un tube résistant à la pression d'immersion et présentant deux tronçons 1 et 1 bis. Les tronçons 1 et 1 bis sont cylindriques, le tronçon 1 bis présentant un diamètre plus grand que celui du tronçon 1; ils sont reliés par une zone intermédiaire de révolution. Le tube lanceur comporte un tube intérieur 2 pouvant être coaxial, ouvert à ses deux extrêmités, destiné à être au contact du projectile, de diamètre interne proche de celui de ce dernier. Le tube 2 est situé centralement à l'intérieur du tube résistant externe, et principalement dans le tronçon 1 bis.

Dans une variante de réalisation représentée sur la figure 6, le tube intérieur n'est pas complètement cylindrique, et présente une excroissance 15 sur sa longueur, qui permet la fixation de dispositifs de verrouillage 16 du projectile.

Le tube intérieur 2 assure le stockage, le verrouillage et le guidage du projectile lors de son lancement. Le tube intérieur est fixé par ses extrêmités. Les tronçons 1 et 1 bis possèdent des glissières internes 3 à l'avant et 4 à l'arrière, au nombre de trois ou quatre, pour guider et centrer le projectile dans le tube, comme cela est représenté à l'emplacement de la coupe A-A à l'arrière, et à l'emplacement de la coupe C-C à l'avant.

Dans l'espace compris entre le tube résistant et le tube intérieur est disposé sur la longueur du tronçon 1 bis un piston annulaire 5, actionné par au moins deux vérins 7 hydrauliques sous l'effet de ressorts 6. Comme le montrent les coupes A-A et B-B, les vérins au nombre de quatre dans le mode de réalisation particulier décrit, et les ressorts associés sont disposés en couronne dans l'espace compris entre tube résistant 1 bis et tube intérieur 2.

La section du piston annulaire est calculée pour avoir un déplacement relativement lent et donc une course moins importante que celle du projectile, tout en assurant un débit d'eau suffisant pour déplacer le projectile à la vitesse désirée. Le déplacement relativement lent de l'ensemble piston annulaire/ressorts génère un bruit relativement faible.

Les ressorts sont très compacts et peuvent être utilisés en traction ou en compression. Les vérins servent à armer les ressorts en poussant ou en tirant sur ces derniers. Plusieurs montages sont possibles.

Dans le mode de réalisation représenté sur la figure 1, les ressorts sont en traction dans la position année 12 du piston, et les vérins situés du même côté que les ressorts poussent le piston annulaire pour l'armement. Les extrêmités du ressort sont solidaires d'une part du tube résistant, d'autre part du piston annulaire. Les tiges de vérins peuvent être solidaires ou non du piston annulaire, tandis que le corps des vérins est solidaire du tube résistant. La position de repos 11 du piston est située du côté arrière du projectile.

Avec des ressorts de traction, lorsque les ressorts sont dans la position de repos du piston et que les vérins ont leurs points de fixation à l'opposé, les vérins tirent le piston annulaire pour l'armement.

D'aures configurations mettent en jeu des ressorts de compression, avec des vérins poussant ou tirant le piston annulaire, selon qu'ils sont situés du même côté ou de part et d'autre du piston annulaire.

Les montages dans lesquels les vérins poussent, développent une puissance maximale, et sont les plus intéressants, car la tige d'actionnement des vérins est rentrée en position repos et le risque de corrosion au contact de l'eau de mer minimal.

La vitesse de déplacement du piston annulaire est réduite dans le rapport des sections du projectile et du piston annulaire. La section du piston annulaire 5 est proportionnelle à la section du projectile avec un rapport strictement supérieur à 1. La vitesse de déplacement du piston annulaire est réduite dans le rapport des sections permettant une meilleure discrétion acoustique.

La course de déplacement du piston annulaire est également réduite ce qui entraîne des longueurs de guidage et d'usinage faibles.

La limitation de la course du piston annulaire conduit à la réalisation d'un tube intérieur relativement court, ce qui améliore de façon importante la tenue de ce tube à l'environnement sous-marin du point de vue résistance aux chocs sous-marins et limitation des déformations.

Des structures transversales pouvant être associées à des raidisseurs longitudinaux ou lisses non représentés, sont disposées entre les tubes 1 bis et 2 pour assurer le maintien du tube intérieur 2 dans le tronçon 1 bis du tube résistant.

Les structures transversales servant à maintenir le tube 2 dans le tube résistant sont telles qu'elles ne perturbent pas le passage de circulation d'eau. Elles sont disposées de manière discontinue pour laisser apparaître des ouies de passage pour l'eau. Elles sont dites "à secteurs".

La porte-arrière 9 permet l'ouverture et la fermeture du tube lanceur pour le chargement du projectile dans le tube lanceur. Elle est fixée au tube lanceur par une liaison technologiquement sûre, tel un mécanisme autoclave, qui écarte tout risque de perte d'étanchéité à l'immersion.

Le tube lanceur étant classiquement chargé, rempli en eau grâce à une installation de remplissage et de vidange et équilibré grâce à un circuit d'équilibrage, on procède à l'ouverture de la porte avant et à l'escamotage du dispositif de verrouillage du projectile. L'actionnement du piston annulaire entraîne une mise sous pression d'un volume d'eau à l'arrière du projectile, après que les vérins ont servi à armer le système de ressorts avec des débits faibles sur la longueur du tronçon 1 bis. En effet, le temps nécessaire à l'armement du système de ressorts est environ 50 fois plus long que le temps d'éjection. Il en résulte un effet piston sur le projectile, qui a dans sa partie cylindrique un diamètre sensiblement égal au diamètre interne du tube intérieur. En fin de course, les vérins peuvent être utilisés pour amortir le dispositif.

Lorsque le projectile est chassé, le piston est ramené dans sa position de repos par les ressorts, et il est possible de procéder, après vidange, à un nouveau chargement du tube lanceur par un projectile stocké en soute.

L'eau en circulation passe par des ouies de passage au niveau des structures transversales "à secteurs" de maintien à l'arrière du tube intérieur.

Le dispositif selon l'invention permet l'éjection du projectile, quelque soit la position du tube lanceur : dans l'axe du sous-marin, verticale, en position horizontale inclinée par rapport à l'axe longitudinal du sous-marin (position dite en barbette), et quels que soient les mouvements de plate-forme (assiette, gîte, tangage, roulis).

Le dispositif selon l'invention permet aussi le lancement de projectiles à autodémarrage, lorsque la structure du piston 5 a un ou plusieurs clapets 13 pour laisser passer l'eau, en position de repos 11 du piston annulaire, comme le montre la figure 2.

D'autres aménagements que des clapets permettent le libre passage de l'eau pour assurer l'autodémarrage.

La figure 3 indique par exemple la présence d'ouïes de passage 14 de l'eau à l'arrière du tube intérieur, lorsque le piston annulaire est en position extrême arrière de repos 11.

La figure 4 montre une augmentation du diamètre du tube extérieur résistant sur une courte longueur au niveau de la position extrême de repos 11 du piston annulaire.

Selon une autre variante représentée sur la figure 5, des ouvertures 17 dans le piston annulaire sont dégagées par le recul des tiges de vérins 7 en position repos 11 du piston annulaire 5.

## Revendications

1. Dispositif de lancement d'un projectile à partir d'un tube lanceur résistant à la pression d'immersion muni d'une porte avant que l'on ouvre à l'éjection du projectile et d'une porte arrière pour le chargement du projectile, comportant un tube intérieur au tube lanceur résistant fermé par la porte arrière, le tube intérieur étant ouvert à ses deux extrémités et abritant le projectile à éjecter, et de diamètre interne sensiblement égal à celui de la partie cylindrique du projectile, des moyens de maintien du tube intérieur dans le tube lanceur résistant, et un piston annulaire qui réalise une circulation d'eau de l'avant vers l'arrière du tube résistant pour l'éjection du projectile, **caractérisé en ce que** le piston annulaire (5) est actionnable par au moins deux vérins (7) sous l'effet de ressorts (6), vérins et ressorts étant disposés en couronne entre le tube lanceur (1 bis) et le tube intérieur (2), pour un déplacement relativement lent du piston.

2. Dispositif de lancement d'un projectile à partir d'un tube lanceur résistant à la pression d'immersion selon la revendication 1, **caractérisé en ce que** le tube intérieur (2) présente une excroissance (15) sur sa longueur pour la fixation de dispositifs de verrouillage (16) du projectile.

3. Dispositif d'éjection d'un projectile à partir d'un tube lanceur résistant à la pression d'immersion selon la revendication 1 ou 2, **caractérisé en ce que** la section du piston annulaire (5) est proportionnelle à la section du projectile (10) avec un rapport strictement supérieur à 1.

4. Dispositif d'éjection d'un projectile à partir d'un tube lanceur résistant à la pression d'immersion selon la revendication 1, 2 ou 3, **caractérisé en ce que** les moyens de maintien du tube intérieur dans le tube lanceur résistant sont constitués par des structures transversales "à secteurs" laissant des ouies de passage pour l'eau et/ou des structures longitudinales.

5. Dispositif d'éjection d'un projectile à partir d'un tube lanceur résistant à la pression d'immersion selon l'une des revendications 1 à 4, **caractérisé en ce que** les ressorts (6) sont en traction ou compression dans la position armée du piston.

6. Dispositif d'éjection d'un projectile à partir d'un tube lanceur selon l'une des revendications 1 à 5, **caractérisé en ce qu'**il présente des moyens d'amortissement par l'intermédiaire des vérins (7).

7. Dispositif d'éjection d'un projectile à partir d'un tube lanceur selon l'une des revendications 1 à 6, **caractérisé en ce que** la structure du piston annulaire présente au moins un clapet (13), pour le libre passage de l'eau, lors du lancement de projectiles à autodémarrage.

8. Dispositif d'éjection d'un projectile à partir d'un tube lanceur selon l'une des revendications 1 à 6, **caractérisé en ce que** le tube intérieur comporte des ouies de passage (14) de l'eau à l'arrière, pour un piston en position arrière de repos (11), lors du lancement de projectiles à autodémarrage.

9. Dispositif d'éjection d'un projectile à partir d'un tube lanceur selon l'une des revendications 1 à 6, **caractérisé en ce que** le tube résistant a un diamètre plus large sur une longueur courte, au niveau d'une position extrême de repos (11) du piston.

10. Dispositif d'éjection d'un projectile à partir d'un tube lanceur selon l'une des revendications 1 à 6, **caractérisé en ce que** le piston annulaire (5) possède des ouvertures (17) dégagées par le recul des tiges de vérins (7) au niveau d'une position extrême de repos (11) du piston.

## Patentansprüche

1. Vorrichtung zum Abschießen eines Geschosses aus einem Abschußrohr, das gegen den Unterwasserdruck beständig ist und eine vordere Tür aufweist, die man beim Ausstoß des Geschosses öffnet, und eine hintere Tür für das Einbringen des Geschosses, mit einem Rohr innerhalb des beständigen Abschußrohrs, das durch die hintere Tür verschlossen ist, wobei das innere Rohr an seinen zwei Enden offen ist und das auszustoßende Geschoß schützt und einen Innendurchmesser aufweist, der im wesentlichen gleich jenem des zylindrischen Teils des Geschosses ist, mit Mitteln zum Halten des inneren Rohrs im beständigen Abschußrohr, und mit einem ringförmigen Kolben, der eine Wasserzirkulation vom vorderen Teil zum hinteren Teil des beständigen Rohrs zum Ausstoßen des Geschosses realisiert, **dadurch gekennzeichnet, daß** der ringförmige Kolben (5) durch mindestens zwei Zylinder (7) unter der Wirkung von Federn (6) betätigbar ist, wobei die Zylinder und die Federn in Form eines Kranzes zwischen dem Abschußrohr (1 bis) und dem inneren Rohr (2) angeordnet sind, um den Kolben relativ langsam zu verschieben.

2. Vorrichtung zum Abschießen eines Geschosses aus einem gegen den Unterwasserdruck beständigen Abschußrohr nach Anspruch 1, **dadurch gekennzeichnet, daß** das innere Rohr (2) auf seiner Länge eine Ausstülpung (15) für die Befestigung von Vorrichtungen (16) zum Verriegeln des Geschosses aufweist.

3. Vorrichtung zum Ausstoßen eines Geschosses aus einem gegen den Unterwasserdruck beständigen Abschußrohr nach Anspruch 1 oder 2, **dadurch gekennzeichnet, daß** der Querschnitt des ringförmigen Kolbens (5) zum Querschnitt des Geschosses (10) in einem streng oberhalb 1 liegenden Verhältnis proportional ist.

4. Vorrichtung zum Ausstoßen eines Geschosses aus einem gegen den Unterwasserdruck beständigen Abschußrohr nach Anspruch 1, 2 oder 3, **dadurch gekennzeichnet, daß** die Mittel zum Halten des inneren Rohrs im beständigen Abschußrohr aus Querstrukturen "mit Ausschnitten", die Durchtrittsöffnungen für das Wasser belassen, und/oder Längsstrukturen bestehen.

5. Vorrichtung zum Ausstoßen eines Geschosses aus einem gegen den Unterwasserdruck beständigen Abschußrohr nach einem der Ansprüche 1 bis 4, **dadurch gekennzeichnet, daß** die Federn (6) in der gespannten Position des Kolbens auf Zug oder auf Druck beansprucht sind.

6. Vorrichtung zum Ausstoßen eines Geschosses aus einem Abschußrohr nach einem der Ansprüche 1 bis 5, **dadurch gekennzeichnet, daß** sie Mittel zum Dämpfen durch die Zylinder (7) aufweist.

7. Vorrichtung zum Ausstoßen eines Geschosses aus einem Abschußrohr nach einem der Ansprüche 1 bis 6, **dadurch gekennzeichnet, daß** die Struktur des ringförmigen Kolbens mindestens ein Ventilelement (13) für den freien Durchgang des Wassers beim Abschuß von selbststartenden Geschossen aufweist.

8. Vorrichtung zum Ausstoßen eines Geschosses aus einem Abschußrohr nach einem der Ansprüche 1 bis 6, **dadurch gekennzeichnet, daß** das innere Rohr hinten Durchtrittsöffnungen (14) für das Wasser für einen Kolben in der hinteren Ruhestellung (11) beim Abschuß von selbststartenden Geschossen aufweist.

9. Vorrichtung zum Ausstoßen eines Geschosses aus einem Abschußrohr nach einem der Ansprüche 1 bis 6, **dadurch gekennzeichnet, daß** das beständige Rohr auf einer kurzen Länge auf der Höhe einer Ruheendstellung (11) des Kolbens einen größeren Durchmesser aufweist.

10. Vorrichtung zum Ausstoßen eines Geschosses aus einem Abschußrohr nach einem der Ansprüche 1 bis 6, **dadurch gekennzeichnet, daß** der ringförmige Kolben (5) Öffnungen (17) besitzt, die durch den Rückzug der Stangen der Zylinder (7) auf der Höhe einer Ruheendstellung (11) des Kolbens freigelegt werden.

## Claims

1. Device for launching a projectile from a launching tube resistant to the submersion pressure equipped with a forward door which is opened upon ejection of the projectile and with a rear door for loading the projectile, the device including a tube inside the resistant launching tube which is closed by the rear door, the inner tube being open at its two ends and housing the projectile to be ejected, and having an internal diameter substantially equal to that of the cylindrical part of the projectile, means for holding the inner tube in the resistant launching tube, and an annular piston which produces a water circulation from the front to the rear of the resistant tube for the ejection of the projectile, **characterised in that** the annular piston (5) is actuable by at least two cylinders (7) under the effect of springs (6), cylinders and springs being arranged in an annular chamber between the launching tube (1a) and the inner tube (2), for a relatively slow displacement of the piston.

2. Device for launching a projectile from a launching tube resistant to the submersion pressure according to Claim 1, **characterised in that** the inner tube (2) has a protuberance (15) over its length for fixing projectile-locking devices (16).

3. Device for ejecting a projectile from a launching tube resistant to the submersion pressure according to Claim 1 or 2, **characterised in that** the cross-section of the annular piston (5) is proportional to the cross-section of the projectile (10) with a ratio strictly greater than 1.

4. Device for ejecting a projectile from a launching tube resistant to the submersion pressure according to Claim 1, 2 or 3, **characterised in that** the means for holding the inner tube in the resistant launching tube consist of transverse "sector" structures leaving passageways for the water and/or of longitudinal structures.

5. Device for ejecting a projectile from a launching tube resistant to the submersion pressure according to one of Claims 1 to 4, **characterised in that** the springs (6) are in tension or compression in the armed position of the piston.

6. Device for ejecting a projectile from a launching tube according to one of Claims 1 to 5, **characterised in that** it has means for damping by way of the cylinders (7).

7. Device for ejecting a projectile from a launching tube according to one of Claims 1 to 6, **characterised in that** the structure of the annular piston has at least one valve (13), for the free passage of water when launching self-starting projectiles.

8. Device for ejecting a projectile from a launching tube according to one of Claims 1 to 6, **characterised in that** the inner tube has passageways (14) for the water at the rear, for a piston in the rear rest position (11), when launching self-starting projectiles.

9. Device for ejecting a projectile from a launching tube according to one of Claims 1 to 6, **characterised in that** the resistant tube has a wider diameter over a short length, at an end rest position (11) of the piston.

10. Device for ejecting a projectile from a launching tube according to one of Claims 1 to 6, **characterised in that** the annular piston (5) possesses openings (17) freed by the backward movement of the rods of cylinders (7) at an end rest position (11) of the piston.
